# FASCICULE DE BREVET EUROPEEN

(11) **EP 2 704 877 B1**
(45) Date de publication et mention de la délivrance du brevet: **25.03.2015**
(21) Numéro de dépôt: 12725099.1
(22) Date de dépôt: 03.05.2012
(51) Int. Cl.: B24D 15/08

(54) **PERFECTIONNEMENT AUX APPAREILS POUR AFFILER LES LAMES D'OUTILS TRANCHANTS**
VERBESSERUNG AN GERÄTEN ZUM SCHLEIFEN DER MESSER VON SCHNEIDWERKZEUGEN
IMPROVEMENT TO APPLIANCES FOR SHARPENING THE BLADES OF CUTTING TOOLS

(30) Priorité: 06.05.2011 FR 1153901
(43) Date de publication de la demande: 12.03.2014
(73) Titulaire: BOBET MATERIEL, F-72470 Champagne (FR)
(72) Inventeur: BODARD, Jean-Pierre, F-44430 Le Landreau (FR)
(74) Mandataire: Coralis Harle
(86) Numéro de dépôt international: PCT/FR2012/050991
(87) Numéro de publication internationale: WO 2012/153045

(56) Documents cités:
- EP-A1- 1 260 318
- CH-A5- 563 216
- DE-B3-102007 005 974

## Description

La présente invention concerne les appareils pour affiler les lames d'outils tranchants ou coupants, en particulier les lames de couteaux.

Les lames d'outils tranchants nécessitent un entretien régulier pour conserver leur pouvoir de coupe.

Cet entretien consiste en des opérations régulières d'affûtage au cours desquelles on reforme le taillant au moyen d'une meule ou d'une machine adaptée ; entre deux opérations d'affûtage, l'usure du taillant est retardée par des opérations d'affilage au moyen d'un outil appelé « fusil », au moyen d'un affileur à diabolo, ou encore au moyen d'un module d'affilage à broches croisées (fixes ou articulées).

Le type de fusil d'affilage utilisé est fonction du degré d'usure de la lame. Bien souvent l'opérateur se sert d'un fusil « rugueux » pour dégrossir le travail, avant d'utiliser un fusil de finition « lisse » servant de brunissoir pour le fil de la lame.

Mais la mise en oeuvre de ces fusils d'affilage nécessite une technicité importante et un coup de main expérimenté ; en conséquence ils ne peuvent pas être utilisés efficacement par n'importe qui.

Les affileurs du type à diabolo ou à broches fixes sont peu efficaces et ne permettent pas d'obtenir une qualité d'affilage intéressante.

Les modules d'affilage du type à broches croisées articulées servent généralement à brunir les lames d'outils et présentent l'intérêt de pouvoir être utilisés de manière satisfaisante même par des personnes ne disposant pas d'une grande expérience ou d'une grande technicité dans le domaine de l'affilage.

Un appareil de ce genre, décrit dans le document US-A-5 478 272, est constitué d'une base plane dans laquelle est aménagée une fente verticale destinée au passage de la lame à aiguiser, et munie de deux broches d'affilage qui se croisent en regard de ladite fente. Les deux broches d'affilage, réalisées en fil d'acier, ont une forme générale courbe et elles sont articulées au niveau de leur extrémité supérieure sur la base plane, par l'intermédiaire de boutons rotatifs associés à des ressorts de rappel. Ces broches forment entre elles un Vé d'affilage qui est mobile sous la pression de la lame d'outil que l'on désire affiler ; le Vé mobile correspondant permet d'assurer une pression de traitement régulière ou relativement régulière sur la lame d'outil.

Des butoirs inférieurs et supérieurs limitent le pivotement desdites broches entre une position haute et une position basse.

Un autre appareil du type à broches croisées articulées, fonctionnant selon le même principe, est décrit dans le document EP-1 260 318.

Ici, les broches d'affilage sont portées par une platine métallique dont l'extrémité inférieure se prolonge par une patte monobloc plane située dans le plan de ladite platine, et dont la largeur est décroissante du haut vers le bas. Cette patte sert à la préhension de l'appareil, d'une main, par un opérateur qui souhaite traiter la lame d'un outil tenu par l'autre main ; elle peut aussi servir à la fixation de l'appareil sur un support adapté. La platine de cet appareil (avec sa patte monobloc) est réalisée à partir d'une tôle métallique découpée et pliée.

Mais la tenue de l'appareil par sa patte de préhension, lors du travail sur l'outil, est source de risque de blessure par coupure pour la main de l'opérateur. En outre cette patte ne permet pas une tenue en main optimale de l'appareil.

Un appareil du même genre, réalisé en matière plastique moulée, est décrit dans le document DE-10 2007 005 974. Ici encore, la patte de préhension monobloc s'étend dans le même plan que la platine porte-outils ; un volet saillant s'étend vers l'avant, entre la platine porte-outils et la patte de préhension, pour servir d'organe de butée de sécurité.

Ce type d'appareil en matière plastique moulée n'est pas très facile d'entretien et à nettoyer. De plus, les outils en cours de traitement peuvent en couper des petites parties, au risque, dans l'industrie alimentaire, d'en retrouver certaines dans les aliments.

La présente invention propose un perfectionnement à ce type d'appareil d'affilage, permettant de remédier aux inconvénients précités, facile à fabriquer et à nettoyer, et procurant également une grande sécurité d'utilisation, ainsi qu'une bonne tenue en main.

Pour cela, dans l'appareil d'affilage conforme à la présente invention, l'extrémité inférieure de la platine support de broches se prolonge, du côté de sa face arrière, par un volet intermédiaire, qui lui-même se prolonge par ladite patte de préhension, cette dernière s'étendant dans un plan P' qui est parallèle ou sensiblement parallèle audit plan P de ladite platine, et qui est décalé par rapport à ce plan P, du côté de ladite face arrière de ladite platine. Le volet intermédiaire est délimité par - une bordure avant raccordée à l'extrémité inférieure de ladite platine, - une bordure arrière, parallèle à la bordure avant, raccordée à l'extrémité supérieure de la patte de préhension, et - deux bordures latérales, lesdites bordures avant et arrière définissant la largeur l dudit volet intermédiaire ;
et pour optimiser le maintien et la sécurité de la main de l'opérateur, les bordures latérales du volet intermédiaire sont chacune prolongées par une oreille latérale.
En outre la platine, le volet intermédiaire, la patte de préhension et les oreilles latérales de l'appareil sont réalisés monobloc en tôle métallique découpée et pliée (avantageusement une tôle d'acier inoxydable dont l'épaisseur est comprise entre 2 et 4 mm).

Le volet intermédiaire constitue une sorte de butée pour le chant de la main qui porte l'appareil (en particulier pour le dessus du pouce ou de l'index), facilitant ainsi le maintien de l'appareil par cette même main, et limitant sensiblement les risques d'atteinte de cette main par la lame de l'outil en cours de traitement.

L'association du volet intermédiaire et des oreilles latérales permet une très bonne ergonomie de l'appareil lorsqu'il est tenu à la main. En effet, la répartition du poids en est améliorée en apportant un appui supplémentaire, en particulier sur le dessus du pouce ou de l'index, et en réduisant l'effort nécessaire de préhension de la poignée.

Selon une forme de réalisation préférée, le volet intermédiaire est en forme de volet plan qui s'étend à l'équerre ou sensiblement à l'équerre par rapport au plan P de la platine, et la patte de préhension s'étend à l'équerre ou sensiblement à l'équerre par rapport audit volet intermédiaire.

Pour assurer un bon maintien et une sécurité optimale, la largeur l du volet intermédiaire est de préférence comprise entre 20 et 40 mm.

De préférence, les oreilles latérales sont planes et elles s'étendent sur toute ou pratiquement toute la largeur l du volet intermédiaire, dans un plan incliné de quelques degrés, par rapport au plan de ce volet intermédiaire, en direction de la patte de préhension.

L'angle d'inclinaison correspondant de chaque oreille latérale par rapport au plan du volet intermédiaire est avantageusement compris entre 10 et 40°, de préférence entre 20 et 30°.

L'invention sera encore illustrée, sans être aucunement limitée, par la description suivante d'un mode de réalisation particulier, donné uniquement à titre d'exemple et représenté sur les dessins annexés dans lesquels :
- la figure 1 est une vue en perspective d'un appareil d'affilage conforme à la présente invention ;
- la figure 2 est une vue de côté de l'appareil illustré sur la figure 1 ;
- la figure 3 est une vue de face de l'appareil illustré sur les figures 1 et 2 ;
- la figure 4 est une vue de dessus de l'appareil illustré sur les figures 1 à 3.

L'appareil d'affilage illustré sur les figures 1 à 4 est constitué d'une platine en métal 1 dans la zone médiane de laquelle est aménagée une ouverture 2 qui débouche vers le haut.

Dans la partie supérieure de cette ouverture 2, la platine 1 comporte des extensions monobloc 3 et 4 constituant des supports, d'une part pour un couple de lames plates 6, 7 destinées à guider la lame de l'outil que l'on désire affiler, et d'autre part pour deux broches d'affilage 8, 9 qui se croisent juste devant lesdites lames de guidage 6, 7.

La platine 1 a une forme générale triangulaire ; elle est plane et s'étend dans un plan P.

Cette platine 1 est délimitée par une face avant 10, une face arrière 11, une extrémité supérieure 12, une extrémité inférieure 13 et deux côtés latéraux 14,15.

L'ouverture 2 a une forme générale triangulaire qui s'ouvre vers le haut et qui débouche dans l'extrémité supérieure 12.

L'extrémité inférieure 13 de la platine 1 se prolonge vers l'arrière (c'est-à-dire du côté de sa face arrière 11), à l'équerre ou sensiblement à l'équerre, par un volet intermédiaire monobloc 16 qui se prolonge lui-même, à l'équerre ou sensiblement à l'équerre, par une patte monobloc 17 utile pour la préhension de l'appareil, et éventuellement pour sa fixation sur un support adapté.

Le volet intermédiaire 16 est plan et il présente une forme générale rectangulaire ou sensiblement rectangulaire. Ce volet 16 comporte une bordure avant 18 et une bordure arrière 19, parallèles entre elles, ainsi que deux bordures latérales 20, également parallèles entre elles. La distance séparant ses bordures avant 18 et arrière 19 correspond à sa largeur l.

Ce volet 16 s'étend dans un plan perpendiculaire ou sensiblement perpendiculaire par rapport au plan P de la platine 1 ; il se raccorde à l'extrémité inférieure 13 de ladite platine 1 au niveau de sa bordure avant 18.

La patte monobloc 17 présente une forme générale triangulaire avec une largeur décroissante du haut vers le bas ; elle est plane et son extrémité supérieure 21 se raccorde avec la bordure arrière 19 du volet intermédiaire 16.

Cette patte de préhension 17 s'étend dans un plan P' qui est parallèle au plan P de la platine 1. Ce plan P' est décalé vers l'arrière par rapport au plan P de la platine 1 (c'est-à-dire du côté de la face arrière 11 de la platine 1), cela d'une distance l correspondant à la largeur du volet intermédiaire 16.

D'autre part, on remarque que les bordures latérales 20 du volet intermédiaire 16 se prolongent par des oreilles monobloc 22 dont la largeur correspond sensiblement à celle l dudit volet intermédiaire 16.

Comme on peut le voir en particulier sur les figures 1 à 3, ces oreilles 22 s'étendent dans un plan qui est légèrement décalé angulairement vers le bas (c'est-à-dire en direction de la patte de préhension 17), par rapport au plan du volet intermédiaire 16.
L'angle d'inclinaison correspondant a est de préférence compris entre 10 et 40° et encore de préférence entre 20 et 30° ; il est ici de l'ordre de 25°.

On comprend que lorsqu'un opérateur tient en main l'appareil d'affilage par la patte 17, le volet intermédiaire 16 sert de garde de protection pour cette main. L'appui de l'index et/ou du pouce contre la surface inférieure de ce volet 16 optimise en plus le maintien de l'appareil Les deux oreilles latérales 22 augmentent la protection obtenue, ainsi que le confort de maintien par une plus grande répartition des surfaces de contact. Leur légère inclinaison vers le bas par rapport au plan du volet 16 permet d'optimiser l'ergonomie de tenue en main.

De leur côté, chaque support 3, 4 est en forme générale de L réalisé monobloc avec la platine 1.
En particulier chaque support 3, 4 est ménagé à partir de l'extrémité supérieure de l'ouverture 2, le long de l'une des bordures de cette ouverture 2, et s'étend en porte-à-faux vers l'avant.

Les deux supports 3 et 4 comprennent une embase 23 qui s'étend perpendiculairement au plan P de la platine 1, prolongée par une aile d'extrémité 24 qui s'étend perpendiculairement à ladite embase 23 et parallèlement au plan P de la platine 1 (dans un plan décalé vers l'avant par rapport au plan P de la platine 1).
L'embase 23 des supports 3 et 4 comporte un orifice taraudé qui permet la fixation amovible des lames plates 6 et 7 au moyen d'une vis 25. Cet orifice taraudé peut être obtenu au moyen d'un insert taraudé serti sur un orifice ménagé dans l'embase 23.

Les deux lames plates 6 et 7 sont réalisées par exemple en inox; elles sont disposées en vis-à-vis et elles s'étendent perpendiculairement au plan de la platine 1. Ces lames 6, 7 comportent chacune un retour d'extrémité en L 26 qui permet leur fixation sur les supports 3 et 4 au moyen des vis 25 ; à partir de ce retour en L 26, les deux lames 6 et 7 prennent chacune la forme d'un dièdre pour constituer ensemble un premier Vé évasé 27 dans la partie supérieure de l'ouverture 2, suivi d'un second Vé resserré 28, dans la partie inférieure de ladite ouverture 2 (figure 3).
Les bordures inférieures 29 et 30 des deux lames 6 et 7 viennent en contact l'une avec l'autre pour former un système de guidage auto-serrant.

Comme décrit dans le document EP-1 260 318, juste au-dessus de leur bordure inférieure 29 et 30, les deux lames 6 et 7 comportent des découpes internes décalées 31 et 32 qui forment des languettes monobloc pliées en sens inverse l'une de l'autre pour constituer un Vé 33 permettant le redressage du fil de la lame d'outil, dans un alignement parfait.
L'angle que forment entre elles ces deux languettes 31, 32 est de l'ordre de 40°.
Chacune de ces languettes monobloc est associée à une ouverture latérale permettant l'encastrement de la languette homologue.

Comme décrit dans le document EP-1 260 318, les deux broches d'affilage 8 et 9 sont réalisées en fil métallique, par exemple en fil d'inox. Elles sont constituées d'une tige conformée en U, comportant deux bras parallèles solidaires à l'une de leurs extrémités et dont les extrémités libres comportent des retours monobloc à l'équerre qui viennent s'emmancher dans des orifices appropriés aménagés dans l'aile d'extrémité 24 des supports 3 et 4.
Cet encastrement des retours de broches dans les orifices associés autorise l'articulation des broches 8 et 9 sur leur support respectif 3, 4, autour d'axes perpendiculaires à la platine support 1.

Ces orifices s'étendent perpendiculairement au plan de la platine 1 et ils traversent de part en part l'aile d'extrémité 24 des supports 3 et 4.
A ce niveau on remarque la présence de pièces 24' rapportées par soudage sur les faces externes des ailes 24 pour augmenter leur épaisseur. Ces pièces rapportées 24', dans lesquelles sont ménagés les orifices d'encastrement des broches, servent à maintenir un écart bien défini des deux bras des broches, du fait, ici, de la faible épaisseur de la tôle employée pour former la platine 1 et ses supports monoblocs 3 et 4.
Ces pièces 24' évitent aux broches de frotter l'une sur l'autre et elles assurent un pivotement de ces broches sans frottements parasites.
D'autre part, les orifices ménagés dans ces pièces rapportées 24' et qui se prolongent dans l'aile 24 des supports 3 et 4, assurent un bon guidage des retours de broches et assurent une rotation parfaitement perpendiculaire au plan de la platine support 1.

Les deux orifices correspondants sont désaxés sur chaque aile 24 pour obtenir un système de rappel élastique des broches 8 et 9 par un effet de torsion des deux bras parallèles, comme détaillé dans le document EP-1 260 318. Le positionnement des retours de broches, et celui des deux orifices d'accueil, est adapté pour obtenir les caractéristiques de rappel élastiques désirées.
Au repos, les deux bras des broches 8 et 9 sont parallèles, et l'un de ces bras a une longueur un peu plus importante que l'autre pour désaxer les deux retours d'extrémité, afin de permettre leur encastrement dans les orifices associés.
Ces retours sont orientés en sens inverse l'un de l'autre pour que les deux bras parallèles des broches 8, 9 se positionnent de part et d'autre des ailes d'extrémité 24 des supports 3 et 4, ce positionnement étant possible grâce à l'élasticité de la liaison d'extrémité desdites broches. Les retours correspondants sont simplement emmanchés dans les orifices d'accueil, libres de rotation et amovibles.

Les deux broches d'affilage 8 et 9 sont montées imbriquées l'une dans l'autre pour optimiser les opérations d'affilage, et aussi pour limiter l'encombrement de l'appareil.

Sur les figures 1 et 3, on remarque la forme générale courbe des deux broches 8 et 9, qui permet de conserver entre elles un angle de l'ordre de 40°, quelle que soit la profondeur de pénétration de la lame d'outil.

Au repos, les deux broches d'affilage 8 et 9 sont en position haute, leur extrémité étant bloquée par des structures de butées 34 aménagées sur les côtés de la platine 1. Ces butées 34 peuvent être réalisées monobloc, par pliage des parties latérales de la platine 1 ; elles peuvent aussi être constituées d'éléments indépendants, rapportés et fixés par tout moyen approprié.

Au repos, on remarque que les deux broches d'affilage 8 et 9 se croisent juste en dessous du niveau de transition entre le Vé évasé 27 et le Vé resserré 28 des lames de guidage 6 et 7.

Dans le mode de réalisation décrit ci-dessus, la platine 1, le volet intermédiaire 16, les oreilles 22, la patte 17, les supports 3 et 4, ainsi que les butées 34 sont réalisés monobloc à partir d'une tôle métallique découpée et pliée, avantageusement une tôle d'acier inoxydable dont l'épaisseur est comprise entre 2 et 4 mm.
Dans une variante de réalisation cet ensemble pourrait être obtenu en matière plastique moulée.

D'une manière générale, la hauteur de cet appareil peut être de l'ordre de 280 mm, sa largeur de l'ordre de 130 mm, et son épaisseur de l'ordre de 80 mm. La largeur l du volet intermédiaire est avantageusement comprise entre 20 et 40 mm.

L'appareil d'affilage peut être utilisé tenu en main ou installé dans ou sur un support approprié, fixé sur le poste de travail. L'appareil peut ainsi très facilement être enlevé de son support, en particulier en vue de son nettoyage ou de sa désinfection.
Une découpe interne 35 aménagée dans la patte monobloc 17 permet d'alléger le poids de l'appareil.

Une fois l'appareil tenu en main ou positionné verticalement sur son support, l'opérateur place la lame d'outil qu'il désire affiler entre les deux lames 6, 7 qui forment un guidage auto-serrant.
S'il désire utiliser le Vé de redressage 33 formé par les deux languettes monobloc 31 et 32, il exerce une pression verticale sur l'outil, suffisante pour que sa lame atteigne ledit Vé 33 ; l'opérateur peut alors exercer les mouvements de va-et-vient adaptés pour « travailler » le fil de la lame d'outil, d'une manière similaire ou apparentée au travail classique par un fusil « rugueux ».
La lame d'outil est alors guidée par le Vé auto-serrant des lames de guidage 6, 7 qui assure un angle de travail parfait.

Les deux broches d'affilage 8 et 9 sont ensuite utilisées pour assurer la finition de l'opération d'affilage, c'est-à-dire pour « brunir » ou lisser la lame d'outil, comme on peut le faire de manière classique au moyen d'un fusil « lisse ».
L'opérateur effectue alors des mouvements de va-et-vient de la lame d'outil sur les deux broches d'affilage 8, 9, en exerçant une pression juste suffisante pour ne pas atteindre le Vé de redressage.
Les deux broches d'affilage 8 et 9 s'apparentent à des barres de torsion mobiles en forme d'arcs et elles permettent de conserver entre elles, et quelle que soit la profondeur de pénétration de la lame d'outil dans le Vé resserré 28, le bon angle d'attaque permettant d'optimiser le travail sur le fil de la lame.

Le mouvement vers le bas de la lame d'outil est limité par la présence du Vé de redressage 33 et il n'est donc pas nécessaire de prévoir des structures de butées basses pour les deux broches d'affilage 8 et 9. En tout état de cause, les deux broches 8 et 9, imbriquées l'une dans l'autre, ne peuvent pas s'écarter l'une de l'autre en partie inférieure.

Les deux broches d'affilage 8 et 9 comportent intrinsèquement leurs propres moyens de rappel élastiques, ce qui simplifie la structure de l'appareil. En outre, ces deux broches peuvent très facilement être démontées et remontées de leur support, en particulier pour les opérations de maintenance.

L'appareil conforme à la présente invention a une structure générale relativement simple et il est très complet puisqu'il propose deux ensembles associés qui permettent de travailler différemment le fil des lames d'outils.
D'autre part, la présence du volet intermédiaire 16 et des oreilles monobloc 22 optimisent sa sécurité d'utilisation et sa tenue en main.

## Revendications

1. Appareil pour affiler les lames d'outils tranchants, comprenant une platine (1) s'étendant dans un plan (P), laquelle platine (1), délimitée par une face avant (10), une face arrière (11), une extrémité supérieure (12), une extrémité inférieure (13) et deux côtés latéraux (14, 15), est munie d'une ouverture (2) débouchant dans ladite extrémité supérieure (12), pour le passage de la lame d'outil, en regard de laquelle ouverture (2) sont aménagées deux structures d'affilage en forme de broches allongées (8, 9), articulées chacune au niveau de l'une de leurs extrémités sur ladite platine (1), chacune d'un côté de ladite ouverture (2), et lesquelles broches (8, 9) comportent des moyens de rappel élastique, de manière à obtenir un Vé d'affilage mobile sous la pression de la lame à affiler, laquelle platine (1) comporte encore une patte de préhension (17), qui s'étend à partir de ladite extrémité inférieure (13), et ladite extrémité inférieure (13) de ladite platine (1) se prolonge, du côté de sa face arrière (11), par un volet intermédiaire (16), qui lui-même se prolonge par ladite patte de préhension (17), cette dernière s'étendant dans un plan (P') qui est parallèle ou sensiblement parallèle audit plan (P) de ladite platine (1), et qui est décalé par rapport audit plan (P), du côté de ladite face arrière (11) de ladite platine (1), **caractérisé en ce que** ledit volet intermédiaire (16) est délimité par une bordure avant (18) raccordée à l'extrémité inférieure (13) de ladite platine (1), une bordure arrière (19), parallèle à ladite bordure avant (18), raccordée à l'extrémité supérieure (21) de ladite patte de préhension (17), et deux bordures latérales (20), lesdites bordures avant (18) et arrière (19) définissant la largeur (l) dudit volet intermédiaire (16), et lesdites bordures latérales (20) dudit volet intermédiaire (16) étant chacune prolongées par une oreille latérale (22), ladite platine (1), ledit volet intermédiaire (16), ladite patte de préhension (17) et lesdites oreilles latérales (22), étant réalisés monobloc en tôle métallique découpée et pliée.

2. Appareil selon la revendication 1, **caractérisé en ce que** ledit volet intermédiaire (16) est en forme de volet plan qui s'étend à l'équerre ou sensiblement à l'équerre par rapport au plan (P) de ladite platine (1), et **en ce que** ladite patte de préhension (17) s'étend à l'équerre ou sensiblement à l'équerre par rapport audit volet intermédiaire (16).

3. Appareil selon l'une quelconque des revendications 1 ou 2, **caractérisé en ce que** la largeur (l) du volet intermédiaire (16) est comprise entre 20 et 40 mm.

4. Appareil selon l'une quelconque des revendications 1 à 3, **caractérisé en ce que** chacune desdites oreilles latérales (22) est plane et s'étend sur toute ou pratiquement toute la largeur (l) dudit volet intermédiaire (16), dans un plan incliné de quelques degrés, par rapport au plan dudit volet intermédiaire (16), en direction de la patte de préhension (17).

5. Appareil selon la revendication 4, **caractérisé en ce que** l'angle d'inclinaison (a) de chaque oreille latérale (22) par rapport au plan du volet intermédiaire (16) est compris entre 10 et 40°.

6. Appareil selon l'une quelconque des revendications 1 à 5, **caractérisé en ce qu'**il comprend ladite platine (1), ledit volet intermédiaire (16), ladite patte de préhension (17) et lesdites oreilles latérales (22), réalisés monobloc en tôle d'acier inoxydable découpée et pliée dont l'épaisseur est comprise entre 2 et 4 mm.

## Patentansprüche

1. Gerät zum Schleifen der Messer von Schneidwerkzeugen, das eine Platine (1), die sich in einer Ebene (P) erstreckt, von einer Vorderseite (10), einer Rückseite (11), einem oberen Ende (12), einem unteren Ende (13) und zwei seitlichen Seiten (14, 15) begrenzt ist und eine in das obere Ende (12) mündende Öffnung (2) zum Durchziehen des Werkzeugmessers aufweist, wobei zur Öffnung (2) hin zwei Schleifstrukturen in Form von länglichen Bügeln (8, 9) angeordnet sind, von denen jeder an einem seiner Enden an der Platine (1) angelenkt ist, und zwar einer auf jeder Seite der Öffnung (2), und wobei die Bügel (8, 9) elastische Rückholmittel aufweisen, um ein unter dem Druck des zu schleifenden Messers veränderliches Schleif-V zu erhalten, wobei die Platine (1) ausserdem einen Fuss (17) zum Festhalten des Geräts aufweist, der sich vom unteren Ende (13) aus erstreckt, und das untere Ende (13) der Platine (1) sich an seiner Rückseite (11) durch ein Zwischenstück (16) verlängert, das sich seinerseits durch den Fuss (17) zum Festhalten des Geräts verlängert, wobei sich letzterer in einer Ebene (P') erstreckt, die zur Ebene (P) der Platine (1) parallel oder im wesentlichen parallel liegt und gegenüber der Ebene (P) an der Rückseite (11) der Platine (1) versetzt ist, **dadurch gekennzeichnet, dass** das Zwischenstück (16) durch einen mit dem unteren Ende (13) der Platine (1) verbundenen vorderen Rand (18), einen zum vorderen Rand (18) parallelen und mit dem oberen Ende des Fusses (17) zum Festhalten des Geräts verbundenen hinteren Rand (19) und zwei seitliche Ränder (20) begrenzt ist, wobei der vordere (18) und der hintere (19) Rand die Breite (1) des Zwischenstücks (16) definieren und jeder der beiden seitlichen Ränder (20) des Zwischenstücks (16) durch eine seitliche Klappe (22) verlängert ist, wobei die Platine (1), das Zwischenstück (16), der Fuss (17) zum Festhalten des Geräts und die seitlichen Klappen (22) in einem Stück aus einem ausgeschnittenen und gefalteten Metallblech gefertigt sind.

2. Gerät gemäss Anspruch 1, **dadurch gekennzeichnet, dass** das Zwischenstück (16) ein flaches Stück ist, das sich senkrecht oder im wesentlichen senkrecht zur Ebene (P) der Platine (1) erstreckt und dass sich der Fuss (17) zum Festhalten des Geräts senkrecht oder im wesentlichen senkrecht zum Zwischenstück (16) erstreckt.

3. Gerät gemäss Anspruch 1 oder 2, **dadurch gekennzeichnet, dass** die Breite (1) des Zwischenstücks (16) zwischen 20 und 40 mm beträgt.

4. Gerät gemäss einem der Ansprüche 1 bis 3, **dadurch gekennzeichnet, dass** jede der seitlichen Klappen (22) flach ist und sich über die ganze Breite (1) oder im wesentlichen über die ganze Breite (1) des Zwischenstücks in einer gegenüber der Ebene des Zwischenstücks (16) um einige Grad zum Fuss zum Festhalten des Geräts hin geneigten Ebene erstreckt.

5. Gerät gemäss Anspruch 4, **dadurch gekennzeichnet, dass** der Neigungswinkel (a) jeder der Klappen (22) gegenüber der Ebene des Zwischenstücks (16) zwischen 10 und 40° beträgt.

6. Gerät gemäss einem der Ansprüche 1 bis 5, **dadurch gekennzeichnet, dass** die Platine (1), das Zwischenstück (16), der Fuss (17) zum Festhalten des Geräts und die seitlichen Klappen (22) in einem Stück aus einem ausgeschnittenen und gefalteten Blech aus nicht rostendem Stahl, dessen Dicke zwischen 2 und 4 mm beträgt, gefertigt sind.

## Claims

1. Appliance for sharpening the blades of cutting tools, comprising a plate (1) extending in a plane (P), said plate (1) which is surrounded by a front side (10), a rear side (11), an upper end (12), a lower end (13), and two lateral sides (14, 15), is provided with an opening (2) ending in said upper end (12) for passing the blade of a tool, two sharpening structures shaped as elongate prongs (8, 9) being arranged at either side of the opening (2) with respect to said opening, each one of them being pivotally mounted at one of their ends with respect to the plate (1), and said prongs (8, 9) comprising elastic return means in order to form a sharpening V that is mobile under the pressure of a blade to be sharpened, said plate (1) further comprising a tab to be grasped (17) for holding the appliance which extends from the lower end (13) and the lower end (13) of said plate (1) extending at its rear side (11) into an intermediate element (16) which itself extends into said tab to be grasped (17) for holding the appliance, the latter extending in a plane (P') that is parallel or substantially parallel to said plane (P) of said plate (1) and that is offset from said plane (P) at the rear side (11) of the plate (1), **characterised in that** the intermediate element (16) is surrounded by a front edge (18) linked to the lower end (13) of said plate (1), a rear edge (19) which is parallel to said front edge (18) and linked to the upper end (21) of the tab to be grasped (17) for holding the appliance, and two lateral edges (20), said front (18) and rear (19) edges determining the width (1) of said intermediate element (16), and said lateral edges (20) of the intermediate element (16) extending each into lateral flaps (22), said plate (1), said intermediate element (16), said tab to be grasped (17) for holding the appliance, and said flaps (22) being made in one piece from a cut out and folded metal sheet.

2. Appliance according to claim 1, **characterised in that** said intermediate element (16) has the shape of a planar element extending perpendicular to or substantially perpendicular to the plane (P) of said plate (1), and **in that** said tab to be grasped (17) for holding the appliance extends perpendicular to or substantially perpendicular to said intermediate element (16).

3. Appliance according to claim 1 or 2, **characterised in that** the width (1) of the intermediate element (16) has a value from 20 to 40 mm.

4. Appliance according to any of claims 1 to 3, **characterised in that** each one of said lateral flaps (22) is planar and extends over the whole or substantially over the whole width (1) of said intermediate element (16) in a plane sloped towards the tab to be grasped (17) for holding the appliance by several degrees with respect to said the plane of said intermediate element (16).

5. Appliance according to claim 4, **characterised in that** the inclination angle (a) of each one of said flaps (22) with respect to the plane of the intermediate element (16) ranges between 10 and 40 degrees.

6. Appliance according to any of claims 1 to 5, **characterised in that** it comprises said plate (1), said intermediate element (16), said tab to be grasped (17) for holding the appliance, and said lateral flaps (22), all together made in one piece from a cut out and folded sheet of stainless steel having a thickness ranging between 2 and 4 mm.
